# FASCICULE DE BREVET EUROPEEN

(11) **EP 3 182 434 B1**
(45) Date de publication et mention de la délivrance du brevet: **08.04.2020**
(21) Numéro de dépôt: 16197132.0
(22) Date de dépôt: 03.11.2016
(51) Int. Cl.: H01H 9/16, H01H 9/22

(54) **DISPOSITIF DE COMMANDE D'UNE CHARGE ELECTRIQUE ADAPTABLE SUR UN CIRCUIT DE COMMANDE**
VORRICHTUNG ZUR STEUERUNG EINER AUF EINEN STEUERUNGSKREISLAUF ANPASSBAREN ELEKTRISCHEN LADUNG
CONTROL DEVICE FOR AN ADAPTABLE ELECTRICAL LOAD ON A CONTROL CIRCUIT

(30) Priorité: 18.12.2015 FR 1562729
(43) Date de publication de la demande: 21.06.2017
(73) Titulaire: Schneider Electric Industries SAS, 92500 Rueil-Malmaison (FR)
(72) Inventeur: Dreina, Emmanuel, 38050 Grenoble (FR)
(74) Mandataire: Tripodi, Paul

(56) Documents cités:
- EP-A1- 2 899 826
- US-A- 5 113 043
- US-B1- 6 392 170

## Description

### DOMAINE TECHNIQUE

L'invention concerne de manière générale le domaine des appareillages électriques. Elle concerne plus particulièrement un dispositif de commande d'une charge électrique agencé pour s'adapter sur un circuit de commande, tel qu'un interrupteur, un commutateur ou un socle de prise de courant.

### ETAT DE LA TECHNIQUE

La commande d'une charge électrique est classiquement réalisée par un commutateur appelé aussi interrupteur. En particulier, il est très répandu d'utiliser un commutateur mural pour commander la mise sous tension ou hors tension d'une ou plusieurs charges électriques, par exemple un dispositif d'éclairage, de ventilation ou de volet roulant.

Par ailleurs, l'utilisation de plus en plus fréquente de composants électroniques dans les charges électriques a permis l'intégration de fonctionnalités nouvelles, par exemple la variation de l'intensité lumineuse ou le changement de couleur d'une source lumineuse ou encore la variation de vitesse d'un moteur électrique utilisé dans un ventilateur, cette liste n'étant nullement limitative. Devant la multiplication de ces fonctionnalités nouvelles, il est devenu nécessaire d'associer un dispositif de commande à distance afin que l'utilisateur puisse procéder au réglage du mode de fonctionnement de la charge électrique et en valider instantanément les effets, sans avoir à se déplacer jusqu'à la charge elle-même ou à son organe de commande.

Une charge électrique à laquelle est associé un dispositif de commande à distance, est très souvent installée sur un circuit électrique conventionnel, par exemple équipé d'un commutateur à bascule de type « marche-arrêt » encastré dans le mur. Le dispositif de commande à distance comporte un boitier fixe, parfois intégré à la charge elle-même sinon câblé électriquement en série dans l'installation, entre le commutateur et la charge. Cette configuration présente l'inconvénient d'empêcher toute commande réalisée au moyen du dispositif de commande à distance si on met hors tension la charge électrique par une action sur le commutateur d'alimentation de cette charge.

Il est ainsi souhaitable de pouvoir installer un récepteur télécommandé sur une installation électrique commandée par un commutateur d'alimentation sans modification notable du fonctionnement de l'ensemble ni du circuit électrique.

On connait le brevet US6392170 qui décrit un système de verrouillage mécanique d'un commutateur électrique en position soit fermé, soit ouvert afin d'éviter toute manœuvre intempestive. Cette solution empêche efficacement toute manœuvre intempestive de l'interrupteur à bascule mural mais, par conséquent, impose l'utilisation exclusive du dispositif de commande à distance pour commander la charge électrique ce qui ne correspond pas au mode de fonctionnement souhaité. On connait le brevet EP2148440 qui décrit une commande à distance d'une charge électrique utilisant un interrupteur normalement fermé. Cette solution ne permet pas un fonctionnement avec une charge conventionnelle dépourvue de commande à distance étant donné que la charge est alimentée en permanence excepté lorsque l'opérateur appuie sur l'interrupteur. Cette solution est spécifique puisqu'elle nécessite un interrupteur et une charge spécifiques.

### EXPOSE DE L'INVENTION

L'invention vise à résoudre le problème posé en offrant un moyen de verrouillage d'un commutateur électrique dans sa position fermée empêchant ainsi toute mise hors tension intempestive de la charge, tout en permettant une commande de la charge lors d'un appui sur ce commutateur, offrant ainsi à l'utilisateur l'apparence d'un fonctionnement conventionnel de l'installation. Le dispositif présente aussi l'avantage de pouvoir être installé facilement, sans intervention directe sur le circuit électrique.

L'invention porte sur un dispositif de commande d'une charge électrique agencé pour coopérer avec un premier circuit de commande, ledit premier circuit de commande comportant un premier interrupteur électrique et un organe de manœuvre. Le dispositif de commande comporte un dispositif de verrouillage de la position du premier circuit de commande de la charge et au moins un capteur agencé pour être actionné par l'organe de manœuvre du premier circuit de commande de la charge et pour activer un émetteur de communication, préférentiellement un émetteur de communication sans fil radio fréquence. Le capteur est solidaire du dispositif de verrouillage et positionné pour être actionné par l'organe de manœuvre lors de la manœuvre de l'organe de manœuvre du premier circuit quand le dispositif de verrouillage est en position verrouillée. Le dispositif de verrouillage comporte avantageusement une lame coulissante ou rotative. Avantageusement, un second interrupteur est agencé pour être actionné par le dispositif de verrouillage. Ledit second interrupteur établit l'alimentation électrique de l'émetteur de communication quand il est actionné et interrompt l'alimentation électrique de l'émetteur de communication quand il est désactionné.

L'invention porte également sur un interrupteur électrique mural comportant un premier circuit de commande d'une charge électrique, un organe de manœuvre et un tel dispositif de commande.

Le dispositif de verrouillage verrouille la position du premier circuit de commande pour que la charge électrique soit commandée et agit sur l'organe de manœuvre.

L'émetteur de communication émet un message lorsque le capteur est actionné. Le message de communication est avantageusement une commande d'alimentation électrique ou une commande d'arrêt de l'alimentation électrique de la charge au moyen d'un second circuit de commande.

### BREVE DESCRIPTION DES DESSINS

D'autres avantages et caractéristiques ressortiront plus clairement de la description qui va suivre, de modes particuliers de réalisation de l'invention, donnés à titre d'exemples non limitatifs, et représentés aux dessins annexés sur lesquels :
- la figure 1 est un schéma synoptique d'un dispositif électrique de commande d'une charge électrique selon l'invention ;
- les figures 2A et 2B représentent en coupe un état ouvert et fermé d'un premier circuit de commande en position déverrouillée en coopération avec un dispositif de commande selon l'invention ;
- la figure 3A montre en coupe le premier circuit de commande en position verrouillée en coopération avec un dispositif de commande selon l'invention ;
- la figure 3B montre en coupe l'action d'un utilisateur sur le dispositif de commande coopérant avec le premier circuit de commande en position verrouillée ;
- les figures 4A et 4B illustrent par une vue de dessus l'action d'un moyen de verrouillage du premier circuit de commande et l'actionnement d'un second interrupteur selon un mode de réalisation préférentiel ;
- la figure 5 est un schéma bloc d'une variante de dispositif électrique de commande de la charge ;
- la figure 6 représente un mode de réalisation préférentiel d'une variante de dispositif électrique de commande de la charge.

### DESCRIPTION DETAILLEE DE MODES DE REALISATION PREFERES

La figure 1 représente un schéma synoptique d'un dispositif électrique de commande 2 d'une charge électrique 7, d'un premier circuit de commande 1 et d'un second circuit de commande 4 selon l'invention.

La charge électrique 7 est alimentée en énergie électrique par une source 6 d'énergie alternative ou continue tel qu'un réseau de distribution d'électricité. La source d'énergie 6, la charge 7, le circuit de commande 1 sont reliés électriquement par un ensemble de fils conducteurs 3. Un premier circuit de commande 1, comportant un premier interrupteur électrique 10, permet d'établir l'alimentation en énergie de la charge électrique 7 à partir de la source 6 quand il est fermé et de mettre ladite charge 7 hors tension quand ledit premier interrupteur 10 est ouvert. On entend donc par « commander la charge électrique » le fait d'appliquer une tension d'alimentation aux bornes de cette charge ou d'arrêter d'appliquer ladite tension d'alimentation.

La manœuvre du premier interrupteur électrique 10 est assurée au moyen d'un organe de manœuvre 12, généralement de type bouton à bascule. Cet organe de manœuvre pivote autour d'un axe 13 et peut prendre deux positions stables : une première position stable liée à une position fermée du premier interrupteur 10 permettant la circulation de l'énergie électrique de la source 6 vers la charge 7, une seconde position stable liée à une position ouverte du premier interrupteur 10 interrompant la circulation de l'énergie électrique de la source 6 vers la charge 7. Le premier interrupteur 10 est assujetti à l'organe de manœuvre 12 par une liaison mécanique 11 telle que tout basculement dans un premier sens S1 de l'organe de manœuvre 12 impose la fermeture du premier interrupteur électrique 10 et tout basculement dans un second sens S2 de l'organe de manœuvre 12 impose l'ouverture du premier interrupteur électrique 10. Le premier interrupteur 10, la liaison mécanique 11 et l'organe de manœuvre 12 constituent une partie d'un commutateur électrique et forment le premier circuit de commande 1 de la charge électrique 7.

Le dispositif électrique de commande 2 est agencé pour coopérer avec le premier circuit de commande 1 afin d'empêcher une manœuvre intempestive d'ouverture du premier interrupteur 10 mettant ainsi hors tension la charge 7. Pour cela, le dispositif de commande 2 comporte un dispositif de verrouillage 20. Quand le dispositif de verrouillage 20 est en position verrouillée, il empêche le basculement de l'organe de manœuvre 12 dans le second sens S2, empêchant ainsi l'ouverture du premier interrupteur électrique 10. Préférentiellement, l'organe de manœuvre 12 peut exécuter partiellement le mouvement de basculement dans le second sens S2 avant que le verrouillage ne fasse effet et sans que le premier interrupteur électrique 10 ne change de position. Le dispositif de verrouillage 20 comporte un capteur 21 positionné pour être actionné lors d'un basculement de l'organe de manœuvre 12 dans le second sens S2, quand le dispositif de verrouillage 20 est en position verrouillée. Un basculement de l'organe de manœuvre 12 dans le second sens S2 correspond à une demande d'ouverture du premier interrupteur 10 de la part de l'utilisateur.

Quand le capteur 21 est actionné, il active un module émetteur 22, préférentiellement un émetteur de messages radiofréquence sans fil, au moyen de la liaison 26. Quand le module émetteur 22 est activé, il émet un message 25 vers le second circuit de commande 4. Le message 25 est préférentiellement une commande d'alimentation en énergie de la charge électrique 7 ou une commande de mise hors tension de ladite charge 7 au moyen du second circuit de commande 4.

Optionnellement, le module émetteur 22 peut aussi être un module de communication optique, en lumière visible ou infrarouge.

Le module émetteur 22 est alimenté en énergie par un module d'alimentation 23. Préférentiellement, le dispositif de verrouillage 20 actionne un second interrupteur 24 de façon à alimenter en énergie le module émetteur 22 lorsque le dispositif de verrouillage 20 est en position verrouillée et couper l'alimentation en énergie du module émetteur 22 lorsque le dispositif de verrouillage 20 est en position déverrouillée. En variante, le capteur 21 peut être aussi alimenté par le module d'alimentation 23.

Le second circuit de commande 4 comporte un récepteur de message 33, préférentiellement radiofréquence sans fil, adapté pour recevoir un message émis par le module émetteur 22, une unité de décodage du message reçu 32 et un organe de commande 31 de la charge électrique 7. Ainsi lorsque le dispositif de verrouillage 20 est en position verrouillée et qu'un utilisateur opère un basculement de l'organe de manœuvre 12 dans le second sens S2, le capteur 21 est actionné et active le module émetteur 22. Celui-ci émet un message reçu par le récepteur 33, le message est décodé par l'unité de décodage 32 et la charge électrique est commandée par l'organe de commande 31.

L'organe de commande 31 est préférentiellement connecté électriquement en série entre le premier circuit de commande 1 et la charge électrique 7 au moyen d'un ensemble de fils conducteurs 3. L'organe de commande 31 peut comporter un relais de commande électromécanique et/ou un ou plusieurs composants électroniques de type transistors permettant une commande dite statique de la charge 7.

Le second circuit de commande 4 peut aussi être intégré dans la charge électrique 7. Ceci est fréquemment le cas lorsque la charge 7 est un composant d'éclairage, de type ampoule connectée ou télécommandée.

Préférentiellement, lorsque le dispositif de verrouillage 20 est en position verrouillée, un premier basculement de l'organe de manœuvre 12 dans le second sens S2 provoque l'envoi d'un message donnant une commande d'alimentation en énergie de la charge électrique 7, un deuxième basculement de l'organe de manœuvre 12 dans le second sens S2 provoque l'envoi d'un message donnant une commande de mise hors tension de la charge électrique 7. De manière plus générale, un basculement de l'organe de manœuvre 12 dans le second sens S2 provoque alternativement une commande d'alimentation ou une commande de mise hors tension de la charge électrique 7.

Préférentiellement, l'organe de commande 31 est en position normalement conducteur. Ainsi lorsque le dispositif de verrouillage 20 est en position déverrouillée, le basculement de l'organe de manœuvre 12 permet d'établir l'alimentation en énergie de la charge électrique 7 à partir de la source 6 ou de mettre la charge électrique 7 hors tension.

Un module autonome de télécommande 5 peut être actionné par l'utilisateur. Ce module de télécommande 5 permet d'émettre un message d'établissement de l'alimentation en énergie de la charge électrique 7 à partir de la source 6 ou de mise hors tension de la charge électrique 7. Lorsque le dispositif de télécommande 5 est utilisé, l'utilisateur doit préférentiellement mettre le dispositif de verrouillage 20 en position verrouillée. L'alimentation en énergie de la charge électrique 7 ou sa mise hors tension pourra ainsi être exécutée au moyen de l'organe de manœuvre 12 ou par l'utilisation du dispositif de télécommande 5.

Le dispositif de télécommande 5 et le second circuit de commande 4 peuvent comporter des fonctions supplémentaires spécifiques telles que la gradation de tension délivrée à une charge électrique 7 de type ampoule d'éclairage, ou un mode de mise sous tension ou hors tension programmée simulant une présence humaine, cette liste n'étant nullement limitative.

La figure 2A représente en coupe X-Y le premier circuit de commande 1 en coopération avec le dispositif de commande 2 selon un mode de réalisation préférentiel, l'interrupteur électrique 10 étant en position fermée, le dispositif de verrouillage 20 étant en position déverrouillée. L'organe de manœuvre 12 pivote autour de l'axe 13 et peut prendre deux positions stables : une première position stable liée à une position fermée du premier interrupteur 10 représenté sur la figure 2A, une seconde position stable liée à une position ouverte du premier interrupteur 10 sur la figure 2B. La manœuvre du premier interrupteur électrique 10 est assurée au moyen d'un organe de manœuvre 12, préférentiellement de type bouton à bascule afin d'empêcher un stationnement de l'organe de manœuvre dans une position intermédiaire entre les deux positions stables. Le mécanisme de bascule étant bien connu de l'homme de l'art, il n'est pas représenté sur la figure. Le premier interrupteur 10 est assujetti à l'organe de manœuvre 12 par une liaison mécanique 11. Tout basculement dans un premier sens S1 de l'organe de manœuvre 12 impose la fermeture du premier interrupteur électrique 10 représenté sur la figure 2A et tout basculement dans un second sens S2 de l'organe de manœuvre 12 impose l'ouverture du premier interrupteur électrique 10 représenté sur la figure 2B. L'organe de manœuvre 12 et le premier interrupteur 10 sont logés dans un premier boitier 14 destiné à maintenir les différents éléments en place. Le premier boitier est lui-même fixé dans un second boitier 15 destiné à assujettir mécaniquement l'ensemble dans une découpe d'une cloison murale 16. Une plaque de finition 28 est fixée sur le premier boitier 14. La plaque de finition 28 a une fonction esthétique et garantit la sécurité de l'utilisateur en procurant une distance d'isolement électrique suffisante entre les pièces potentiellement sous tension telles que les contacts ou la partie mobile de l'interrupteur électrique 10 et l'utilisateur. Le dispositif de commande 2 est préférentiellement implanté dans la plaque de finition. Ainsi, la plaque de finition comporte un dispositif de verrouillage 20 ainsi qu'un capteur 21 solidaire du dispositif de verrouillage. Sur la figure 2A, le dispositif de verrouillage 20 n'est pas en position verrouillée, le capteur 21 n'est pas actionné. Le premier interrupteur 10 est fermé, l'énergie électrique peut circuler entre la source 6 et la charge 7.

La figure 2B représente en coupe X-Y le premier circuit de commande 1 en coopération avec le dispositif de commande 2, l'interrupteur électrique 10 étant à l'état ouvert, le dispositif de verrouillage 20 étant en position déverrouillée. L'organe de manœuvre 12 est basculé dans un second sens S2, sensiblement en butée sur le boitier 14, ce qui impose l'ouverture du premier interrupteur électrique 10 par la liaison mécanique 11. La charge électrique 7 est ainsi mise hors tension. Le dispositif de verrouillage 20 n'est pas en position verrouillée, le capteur 21 n'est pas actionné.

Lorsque le dispositif de verrouillage 20 n'est pas en position verrouillée, l'organe de manœuvre 12 peut être manœuvré dans un premier sens S1 ou dans un deuxième sens S2.

La figure 3A représente en coupe le premier circuit de commande 1 en coopération avec le dispositif de commande 2, le premier interrupteur électrique 10 étant en position fermé. Le dispositif de verrouillage 20 est positionné sur la trajectoire de l'organe de manœuvre 12 dans le sens S2, le dispositif de verrouillage 20 est ainsi en position verrouillée. L'organe de manœuvre 12 est basculé dans un premier sens S1, sensiblement en butée sur le boitier 14 ce qui impose la fermeture du premier interrupteur électrique 10 par la liaison mécanique 11. La charge électrique 7 est ainsi sous tension. Le capteur 21 n'est pas actionné.

La figure 3B représente en coupe X-Y le premier circuit de commande 1 en coopération avec le dispositif de commande 2, le premier interrupteur électrique 10 étant en position fermé, le dispositif de verrouillage 20 étant en position verrouillée. L'organe de manœuvre 12 est basculé dans un premier sens S1, sensiblement en butée sur le boitier 14, ce qui impose la fermeture du premier interrupteur électrique 10. La charge électrique 7 est ainsi sous tension. Le dispositif de verrouillage 20 étant positionné sur la trajectoire de l'organe de manœuvre 12, il s'oppose au mouvement complet de l'organe de manœuvre 12 dans le second sens S2. Ainsi, quand l'utilisateur 50 appuie sur l'organe de manœuvre 12, le mouvement de l'organe de manœuvre 12 est limité par le dispositif de verrouillage 20 et l'organe de manœuvre 12 se déplace dans le second sens S2 jusqu'à buter sur le capteur 21 qui est solidaire du dispositif de verrouillage 20. Le capteur 21 est ainsi actionné. L'utilisateur perçoit un mouvement de basculement de l'organe de manœuvre 12 bien que ledit organe de manœuvre n'atteigne pas une position en butée sur le boitier 14. Quand l'utilisateur n'appuie plus sur l'organe de manœuvre 12, ce dernier, compte tenu de sa particularité bistable, revient à la position précédente, dans le sens S1, sous l'effet d'un ressort de rappel, non représenté sur la figure. L'interrupteur 10 reste fermé ce qui permet une continuité d'alimentation en énergie de la charge électrique 7.

Il apparait aussi clairement que l'action de verrouillage ne peut avoir lieu que si l'organe de manœuvre 12 est dans le premier sens S1, sensiblement en butée sur le boitier 14.

Sur la figure 4A représentant une vue de dessus du moyen de verrouillage du premier circuit de commande, le dispositif de verrouillage 20 est en position déverrouillée. Dans un mode de réalisation préférentiel, le dispositif de verrouillage est une lame coulissant dans un logement prévu dans la plaque de finition 28. Le dispositif de verrouillage peut aussi se présenter sous la forme d'une lame rotative, d'un verrou, cette liste n'étant pas limitative. Le capteur 21 est solidaire du dispositif de verrouillage et disposé à l'une de ses extrémités. Il est préférentiellement connecté au module émetteur 22 par une liaison 26, préférentiellement des fils ou une nappe de fils souples.

Le dispositif de verrouillage comporte préférentiellement un dispositif d'actionnement 27 destiné à actionner le second interrupteur 24 lorsque le dispositif de verrouillage 20 est en position verrouillée. Le dispositif d'actionnement 27 peut être un bossage, une excroissance de forme ou une pièce rapportée rendue solidaire du dispositif de verrouillage 20. Le second interrupteur 24 est préférentiellement solidaire de la plaque de finition 28. Le second interrupteur 24 est connecté électriquement au module d'alimentation 23 et au module émetteur 22 de façon telle que le module émetteur 22 est alimenté en énergie électrique seulement lorsque le second interrupteur 24 est fermé. Ce mode de fonctionnement permet d'économiser l'énergie et d'éviter l'épuisement du module d'alimentation 23 lorsque le dispositif de verrouillage 20 est en position déverrouillée.

Dans la configuration représentée sur la figure 4A, le dispositif de verrouillage 20 est en position déverrouillée, le capteur 21 n'est pas actionné, l'organe de manœuvre 12 peut être actionné dans le premier sens S1 ou dans le second sens S2 par l'utilisateur 50, le premier circuit de commande est actif.

Sur la figure 4B représentant une vue de dessus du moyen de verrouillage du premier circuit de commande, le dispositif de verrouillage 20 étant en position verrouillée. Le capteur 21 porté par le dispositif de verrouillage 20 est positionné en dessous de l'organe de manœuvre 12. Ainsi un appui sur l'organe de manœuvre 12 actionne le capteur.

Dans la configuration décrite au moyen de la figure 4B, le dispositif d'actionnement 27 actionne le second interrupteur 24. Le module émetteur 22 est ainsi alimenté en énergie électrique et lorsque l'utilisateur appuie sur l'organe de manœuvre 12, le capteur est actionné et active le module émetteur 22 via la liaison 26. Le module émetteur 22 est en état d'émettre un message 25 à destination du second circuit de commande 4.

Le dispositif électrique de l'invention permet ainsi un fonctionnement conventionnel consistant à commander une charge électrique 7 au moyen d'un organe de manœuvre 12 associé à un premier interrupteur électrique 10 quand le dispositif de verrouillage 20 est en position déverrouillée et un fonctionnement commandé à distance quand le dispositif de verrouillage 20 est en position verrouillée. Quand le dispositif de verrouillage 20 est en position verrouillée, un utilisateur novice n'a plus la possibilité de mettre hors tension la charge électrique 7. Il aura cependant la perception d'un fonctionnement proche d'un fonctionnement conventionnel. De son côté, un utilisateur expérimenté pourra pleinement utiliser les possibilités offertes par la fonction télécommande, sans être perturbé par une intervention malencontreuse de l'utilisateur novice.

Le dispositif électrique de l'invention se présente préférentiellement comme une plaque de finition 28, destinée à être fixée facilement sur un boitier 14 ou 15 au moyen de crochets (ou « clips ») ou de vis. Un utilisateur non professionnel peut ainsi retirer une plaque de finition conventionnelle pour la remplacer par une plaque de finition 28 selon l'invention sans risque électrique et sans nécessiter d'outillage ou de compétence spécifique. L'opération inverse est également possible.

Le dispositif électrique de l'invention peut aussi être intégré dans un interrupteur électrique mural. Dans ce mode de réalisation, le dispositif de commande 2 et le premier circuit de commande 1 sont disposés de façon solidaire dans un même boitier encastrable dans une cloison murale.

En variante, le dispositif électrique de commande peut comporter des fonctionnalités offrant des services supplémentaires à l'utilisateur. La figure 5 représente un schéma bloc d'une variante du dispositif de commande 2 de la charge. Le dispositif électrique comporte :
- un module photovoltaïque 40 qui apporte un complément d'énergie au module d'alimentation 23,
- un écran d'affichage 41 qui permet d'afficher des données, des informations, des pictogrammes ou tout type de message destiné à l'utilisateur. L'écran d'affichage 41 est de type bistable ou utilisant une technologie dite « e-paper » qui maintient affichées les informations après disparition de l'énergie d'alimentation,

- un clavier composé de touches 42 permettant à l'utilisateur de naviguer dans des menus présentés à l'écran d'affichage 41, valider des choix ou encore lancer un mode de fonctionnement préprogrammé, cette liste étant non limitative,
- une unité de traitement 43 comportant préférentiellement au moins un microprocesseur qui interprète des informations saisies au moyen des touches 42, traite des données, et envoie des informations sur l'écran d'affichage 41 afin de les mettre à disposition de l'utilisateur,
- un émetteur de communication 22,
- une mémoire 44 préférentiellement à double interface NFC / lien série et son antenne boucle utilisée pour communiquer avec un appareil mobile intelligent de type « smartphone » ou tablette afin de configurer le dispositif électrique de commande et échanger des données,

La mémoire 44 à double interface peut également récupérer de l'énergie en convertissant le champ magnétique généré par un lecteur NFC présent à proximité en une tension qui peut être avantageusement utilisée pour apporter un complément d'énergie au module d'alimentation 23 ou recharger au moins partiellement un élément de stockage d'énergie électrique (tel qu'une batterie ou un condensateur) dans le module d'alimentation 23.

Parmi les services supplémentaires offerts à l'utilisateur par cette variante de dispositif électrique de commande, on peut citer la possibilité de configurer un appairage avec une charge électrique connectée, par exemple un dispositif d'éclairage, puis mémoriser des scénarios lumineux à jouer lors de l'appui sur les touches 42. Par exemple, une touche 42 peut être configurée pour que le dispositif d'éclairage émette une couleur rouge sous une faible intensité alors qu'une autre touche 42 peut être configurée pour que le même dispositif d'éclairage émette une couleur bleue avec une très forte intensité. Cet exemple est non limitatif.

La figure 6 représente un mode de réalisation préférentiel d'une variante du dispositif électrique de commande de la charge. La plaque de finition 28 comporte en son centre l'organe de manœuvre 12. Le dispositif de verrouillage 20 en position déverrouillée. En périphérie de l'organe de manœuvre 12 sont disposés le module d'alimentation 23, préférentiellement une pile, le module photovoltaïque 40, les touches 42, l'écran d'affichage 41, la mémoire 44, l'émetteur de communication 22 et l'unité de traitement 43.

## Revendications

1. Dispositif de commande (2) d'une charge électrique (7) agencé pour coopérer avec un premier circuit de commande (1) comportant un organe de manœuvre (12) et un dispositif de verrouillage (20) de la position du premier circuit de commande (1),
caractérisé en ce le dispositif de commande (2) comporte au moins un capteur (21), solidaire du dispositif de verrouillage (20), positionné pour être actionné par l'organe de manœuvre (12) lors de la manœuvre de l'organe de manœuvre (12) quand le dispositif de verrouillage (20) est en position verrouillée et agencé pour activer un émetteur de communication (22).

2. Dispositif selon la revendication 1 **caractérisé en ce que** le dispositif de verrouillage (20) comporte une lame coulissante ou rotative.

3. Dispositif selon l'une des revendications précédentes **caractérisé en ce qu'**il comporte un second interrupteur (24) agencé pour être actionné par le dispositif de verrouillage (20).

4. Dispositif selon la revendication 3 **caractérisé en ce que** ledit second interrupteur (24) établit l'alimentation électrique de l'émetteur de communication (22) quand il est actionné et interrompt l'alimentation électrique de l'émetteur de communication (22) quand il est désactionné.

5. Interrupteur électrique mural comportant un premier circuit de commande (1) d'une charge électrique (7) et un organe de manœuvre (12) **caractérisé en ce qu'**il comporte un dispositif de commande (2) selon l'une des revendications 1 à 4.

6. Interrupteur électrique mural selon la revendication 5 **caractérisé en ce que** le dispositif de verrouillage (20) verrouille la position du premier circuit de commande (1) pour que la charge électrique (7) soit commandée.

7. Interrupteur électrique mural selon l'une des revendications 5 ou 6 **caractérisé en ce que** le dispositif de verrouillage (20) agit sur l'organe de manœuvre (12).

8. Interrupteur électrique mural selon l'une des revendications 5 à 7 **caractérisé en ce que** l'émetteur de communication (22) émet un message (25) lorsque le capteur (21) est actionné.

9. Interrupteur électrique mural selon la revendication 8 **caractérisé en ce qu'**il comporte un second circuit de commande (4) et que le message de communication (25) est une commande d'alimentation électrique ou une commande d'arrêt de l'alimentation électrique de là charge (7) au moyen dudit second circuit de commande (4).

## Patentansprüche

1. Vorrichtung (2) zur Steuerung einer elektrischen Last (7), die angeordnet ist, um mit einem ersten Steuerkreis (1) zusammenzuwirken, umfassend ein Betätigungsorgan (12) und eine Vorrichtung (20) zur Verriegelung der Position des ersten Steuerkreises (1),
**dadurch gekennzeichnet, dass** die Steuervorrichtung (2) mindestens einen fest an der Verriegelungsvorrichtung (20) befestigten Sensor (21) umfasst, der positioniert ist, um bei Betätigung des Betätigungsorgans (12) durch das Betätigungsorgan (12) aktiviert zu werden, wenn sich die Verriegelungsvorrichtung (20) in der verriegelten Position befindet, und der angeordnet ist, um einen Kommunikationssender (22) einzuschalten.

2. Vorrichtung nach Anspruch 1, **dadurch gekennzeichnet, dass** die Verriegelungsvorrichtung (20) eine Gleit- oder Drehplatte umfasst.

3. Vorrichtung nach einem der vorhergehenden Ansprüche, **dadurch gekennzeichnet, dass** sie einen zweiten Schalter (24) umfasst, der angeordnet ist, um durch die Verriegelungsvorrichtung (20) aktiviert zu werden.

4. Vorrichtung nach Anspruch 3, **dadurch gekennzeichnet, dass** der zweite Schalter (24) die Stromversorgung des Kommunikationssenders (22) herstellt, wenn er aktiviert wird, und die Stromversorgung des Kommunikationssenders (22) unterbricht, wenn er deaktiviert wird.

5. Elektrischer Wandschalter, der einen ersten Steuerkreis (1) einer elektrischen Last (7) und ein Betätigungsorgan (12) umfasst, **dadurch gekennzeichnet, dass** er eine Steuervorrichtung (2) nach einem der Ansprüche 1 bis 4 umfasst.

6. Elektrischer Wandschalter nach Anspruch 5, **dadurch gekennzeichnet, dass** die Verriegelungsvorrichtung (20) die Position des ersten Steuerkreises (1) verriegelt, damit die elektrische Last (7) gesteuert wird.

7. Elektrischer Wandschalter nach einem der Ansprüche 5 oder 6, **dadurch gekennzeichnet, dass** die Verriegelungsvorrichtung (20) auf das Betätigungsorgan (12) wirkt.

8. Elektrischer Wandschalter nach einem der Ansprüche 5 bis 7, **dadurch gekennzeichnet, dass** der Kommunikationssender (22) eine Nachricht (25) sendet, wenn der Sensor (21) aktiviert wird.

9. Elektrischer Wandschalter nach Anspruch 8, **dadurch gekennzeichnet, dass** er einen zweiten Steuerkreis (4) umfasst und dass die Kommunikationsnachricht (25) ein Stromversorgungsbefehl oder ein Befehl zum Ausschalten der Stromversorgung für die Last (7) mittels des zweiten Steuerkreises (4) ist.

## Claims

1. Control device (2) for an electrical load (7), which device is designed to interact with a first control circuit (1) having an operating unit (12) and a locking device (20) for locking the position of the first control circuit (1),
**characterized in that** the control device (2) has at least one sensor (21), which is integral with the locking device (20), positioned so as to be actuated by the operating unit (12) during operation of the operating unit (12) when the locking device (20) is in the locked position, and designed to activate a communication transmitter (22).

2. Device according to Claim 1, **characterized in that** the locking device (20) has a sliding or rotating strip.

3. Device according to either of the preceding claims, **characterized in that** it has a second switch (24) designed to be actuated by the locking device (20).

4. Device according to Claim 3, **characterized in that** said second switch (24) sets up the supply of electrical power to the communication transmitter (22) when it is actuated and interrupts the supply of electrical power to the communication transmitter (22) when it is taken out of action.

5. Electrical wall switch having a first control circuit (1) for an electrical load (7) and having an operating unit (12), **characterized in that** it has a control device (2) according to one of Claims 1 to 4.

6. Electrical wall switch according to Claim 5, **characterized in that** the locking device (20) locks the position of the first control circuit (1) in order for the electrical load (7) to be controlled.

7. Electrical wall switch according to either of Claims 5 and 6, **characterized in that** the locking device (20) acts on the operating unit (12).

8. Electrical wall switch according to one of Claims 5 to 7, **characterized in that** the communication transmitter (22) transmits a message (25) when the sensor (21) is actuated.

9. Electrical wall switch according to Claim 8, **characterized in that** it has a second control circuit (4) and **in that** the communication message (25) is a control to supply electrical power or a control to stop the supply of electrical power to the load (7) by means of said second control circuit (4).
